# EUROPÄISCHE PATENTSCHRIFT

(11) **EP 0 867 241 B1**
(45) Veröffentlichungstag und Bekanntmachung des Hinweises auf die Patenterteilung: **02.04.2003**
(21) Anmeldenummer: 98112117.1
(22) Anmeldetag: 25.11.1995
(51) Int. Cl.: B21D 1/05

(54) **Verfahren zum kontinuierlichen Richten von dünnen Metallbändern, insbesondere von Aluminium- und Edelstahl-Bändern mit Banddicken von 0,1 mm bis 0,5 mm, und Richtanlage zur Durchführung des Verfahrens**
Method for straightening continuously thin metal strips, in particular strips made of aluminium and stainless steel with a thickness between 0,1 mm and 0,5 mm and straightening plant therefor
Procédé pour le redressement en continu des bandes métalliques minces, en particulier des bandes en aluminium et en acier inoxydable avec une épaisseur de 0,1 mm à 0,5 mm et installation de dressage pour sa mise en oeuvre

(30) Priorität: 14.03.1995 DE 19509067
(43) Veröffentlichungstag der Anmeldung: 30.09.1998
(62) Teilanmeldung aus: 95118599.0
(73) Patentinhaber: BWG BERGWERK- UND WALZWERK-MASCHINENBAU GMBH, D-47051 Duisburg (DE)
(72) Erfinder: Rolf, Noé, Dipl.-Ing., 45478 Mülheim (DE); Noé, Andreas, Dr. Dipl-Ing., 47647 Kerken (DE)
(74) Vertreter: Honke, Manfred, Dr.-Ing.

(56) Entgegenhaltungen:
- EP-A- 0 012 738
- DE-A- 2 117 489
- DE-A- 3 323 623
- DE-A- 3 912 676
- DE-C- 4 230 243
- DE-C- 4 323 385
- KNAPP S ET AL: "DAS STRECKBIEGERICHTEN UND SEIN EINFLUSS AUF DIE EIGENSCHAFTEN VON GEWALZTEN EDELSTAHL-KALTBAENDERN" STAHL UND EISEN, Bd. 114, Nr. 9, 16.September 1994, Seiten 91-96, 144, XP000467518
- PATENT ABSTRACTS OF JAPAN vol. 010, no. 191 (M-495), 4.Juli 1986 & JP 61 037323 A (HITACHI LTD), 22.Februar 1986,
- PATENT ABSTRACTS OF JAPAN vol. 009, no. 046 (M-360), 27.Februar 1985 & JP 59 185524 A (SHIN NIPPON SEITETSU KK), 22.Oktober 1984,

## Beschreibung

Die Erfindung betrifft ein Verfahren zum kontinuierlichen Richten von dünnen Metallbändern, insbesondere von Aluminium- und Edelstahlbändern mit Banddicken von 0,1 mm bis 0,5 mm, in einer Bandprozeßlinie, wonach Bandunplanheiten und/oder das Bandprofil vor dem Richten gemessen werden, und wonach in Abhängigkeit von den ermittelten Meßwerten zumindest ein Richtparameter vorausgeregelt wird.

Dünne Metallbänder, zum Beispiel Lithographiebänder aus Aluminium oder blankgeglühte Edelstahlbänder, müssen nach dem heutigen Standard immer höhere Anforderungen an die Bandplanheit bei höchster Qualität der Bandoberfläche erfüllen. Als Verfahren zum Richten solcher Metallbänder sind im wesentlichen das Zugrecken und das Streckbiegerichten bekannt, die stets weiterentwickelt worden sind, um den vorerwähnten Anforderungen gerecht zu werden. In diesem Zusammenhang sind insbesondere das Zugrecken mit einem zwischengeschalteten Zugreckrollenpaar (DE 39 12 676), der Einsatz einer konkav-konvexen Zugrolle (DE 42 30 243) und die sog. Coilsetregelung (DE 43 23 385) zu nennen.
- Mit diesen Richtverfahren kann die Planlage in zunehmendem Maße bis hin zu < 1 I-Unit verbessert werden. Es entspricht 1 I-Un der Meßgenauigkeit von 10 µm/m für Längenunterschiede im Metallband. Jedoch besteht beim Richten dünner Metallbänder ein besonderes Problem darin, daß die Planlage nicht kontinuierlich on-line nach dem Richten gemessen werden kann, da das betreffende Metallband in der Bandprozeßlinie aufgrund des Bandzuges optisch plan erscheint. Auch Meßeinrichtungen, welche die Bandzugverteilung über die Bandbreite messen und daraus Rückschlüsse auf die Planlage ermöglichen - sogenannte Shapemeter-Rollen - können in diesen Fällen nicht eingesetzt werden, da die Meßgenauigkeit von ca. ± 2 - 5 I-Units nicht ausreicht, um Restwelligkeiten in der Größenordnung von unter 1 I-Unit zu erfassen. Folglich muß von einem gerichteten Coil stets ein Probestück abgetrennt und off-line auf einem Planlagemeßtisch vermessen werden. Die Genauigkeit dieser Meßtische, bei denen die Probetafel zum Beispiel mit einem Laserstrahlmeßgerät vermessen wird, beträgt ca. 0,1 I-Unit.
- Festigkeitsschwankungen in den Metallbändern lassen sich nicht erfassen und führen weiterhin zu Schwankungen im Richtergebnis. Dickenschwankungen liegen in der Regel bei < 2 % und haben nur untergeordneten Einfluß auf das Richtergebnis. Folglich bleiben zwei Haupteinflußgrößen übrig, nämlich die Unplanheit vor dem Richten und das Bandprofil.

Um ein Streckbiegerichten mit jeweils an die zu richtenden Unplanheiten angepaßtem Streckgrad sicherzustellen, wird bei einem Verfahren der eingangs beschriebenen Ausführungsart vor einem einlaufseitigen Spannrollensatz ein Istwertgeber für die Amplituden von Bandwellen des durchlaufenden Metallbandes angeordnet. Aus der ermittelten Wellenamplitude wird in einem an den Istwertgeber angeschlossenen Rechner die für diese Amplitude erforderliche Mindeststreckgradgröße errechnet und als Sollwert einer Regelungseinrichtung für den über den Bandzug zwischen den beiden Spannrollensätzen steuerbaren Streckgrad zugeführt. Folglich wird bei dem bekannten Verfahren einzig der Bandzug bzw. Streckgrad als Richtparameter beeinflußt. Zusätzlich ist nach einem auslaufseitigem Spannrollensatz ein an einen Regler für einen Richtrollenstelltrieb angeschlossener Istwertgeber angeordnet. Sofern über den nach dem auslaufseitigem Spannrollensatz angeordneten Istwertgeber eine Querkrümmung des durchlaufenden Metallbandes festgestellt wird, erfolgt eine Verstellung des Stelltriebes über den Regler so lange, bis die Querkrümmung verschwunden ist. Folglich handelt es sich diesbezüglich um eine klassische (Nach-) Regelung, jedenfalls keine Vorwärts- bzw. Vorrausregelung (vgl. EP-A- 0 012 738).

Darüber hinaus wird in dem Aufsatz "das Streckbiegerichten und sein Einfluß auf die Eigenschaften von gewalzten Edelstahl-Kaltbändern" (Stahl und Eisen 114 (1994), Seiten 91 ff.) eine Streckbiegerichtanlage erwähnt, bei welcher die Beurteilung der Unplanheiten und die Regulierung von Richtparametern manuell erfolgt. Zwar wird die zukünftige Bewältigung derartiger Aufgaben durch ein Meß- und Regelsystem angesprochen, wie dies im einzelnen erfolgen soll, bleibt jedoch offen.

Schließlich wird im Stand der Technik ein Verfahren zum Richten von Metallbändern beschrieben, bei welchem Korrekturrollen in Abhängigkeit des Bandprofils verstellt werden (vgl. Patent Abstracts of Japan, Volumen 009, Nr. 046; JP-A-59185524).

Der Erfindung liegt das technische Problem zugrunde, ein Verfahren der eingangs beschriebenen Art so weiter zu bilden, daß die Metallbänder einwandfrei und kontinuierlich gerichtet werden, und zwar unter Berücksichtigung eingegrenzter Werte für die Richtparameter.

Zur Lösung dieses technischen Problems schlägt die Erfindung bei einem gattungsgemäßen Verfahren vor, daß als Richtparameter der Bandzug unter Berücksichtigung abgespeicherter Richtwerte für unterschiedliche Metallbänder unmittelbar vor dem Aufwickeln des betreffenden Metallbandes über den Aufwickler kontinuierlich vorausgeregelt wird.

Die Erfindung geht von der Erkenntnis aus, daß das Richtergebnis im wesentlichen von Einflußgrößen, wie der Bandunplanheit und dem Bandprofil, vor dem Richten abhängig ist. Wenn diese Einflußgrößen ermittelt werden, kann der Richtprozeß durch Variation des Bandzuges unmittelbar vor dem Aufwickeln des betreffenden Metallbandes optimiert werden. In diesem Zusammenhang ist auch von Bedeutung, daß in der Regel der Streckgrad minimiert werden kann, um die Werkstoffeingeschaften des betreffenden Metallbandes möglichst gering zu beeinflussen und dennoch das gleiche Richtergebnis zu erhalten. Stets wird die Unplanheit im Einlaufbereich des betreffenden Metallbandes meßtechnisch erfaßt, so daß dann der oder die Richtparameter im Wege einer Vorwärtsregelung kontinuierlich und optimal eingestellt werden können.

Für die unterschiedlichen Metallbänder lassen sich die optimalen Richtwerte jeweils einmal in einem Versuchsfeld mit anschließender off-line Planlagemessung ermitteln und dann abspeichern. Wird der gleiche Bandtyp in der Bandprozeßlinie nochmals gefahren, stellt sich die betreffende Richtanlage automatisch auf die abgespeicherten Richtwerte ein und regelt die Einstellwerte während des Bandlaufs nach. So können zum Beispiel Aluminium-Coils, die in der Regel am Außendurchmesser Mittenschüsseln und am Innendurchmesser Randwellen aufweisen, über die gesamte Coillänge optimal gerichtet werden.

Die zweite Einflußgröße, das Bandprofil, kann on-line über ein traversierendes Dickenmeßgerät gemessen werden. Die Einstellwerte der entsprechenden Richtanlage können so ebenfalls optimiert werden, jedoch ist der Einfluß des Bandprofils während des Richtvorganges nicht so groß, wie der der Bandunplanheit. Dafür ist es jedoch wichtig, den Bandzug am Aufwickler in Abhängigkeit vom Bandprofil einzustellen. So führt zum Beispiel ein Bandprofil mit großer Dickenüberhöhung im Bereich der Bandmitte nach dem Richten im aufgewickelten Coil infolge Druckspannungen und daraus resultierender Kriechvorgänge zu Mittenschüsseln. Folglich wird die Planlage nach dem Richten negativ beeinflußt und geht häufig sogar verloren.

Gegenstand der Erfindung ist auch eine Richtanlage, die zur Durchführung des erfindungsgemäßen Verfahrens besonders geeignet ist und zumindest einen Zugrollensatz und einen Bremsrollensatz aufweist. Dem Bremsrollensatz ist eine Meßstation mit zumindest einem Meßgerät für Abstandsmessungen senkrecht zu dem betreffenden Metallband und über die Bandbreite vorgeordnet. Zusätzlich ist das Meßgerät an eine Regelvorrichtung angeschlossen. Die vorgenannte Richtanlage ist dadurch gekennzeichnet, dass zwischen dem Bremsrollensatz und dem Zugrollensatz
- ein Streckrollensatz mit einer Bremsrolle und einer Zugrolle als Korrekturrolle mit konkav und konvex einstellbarer Balligkeit und
- eine Streckbiegevorrichtung
angeordnet sind, dass ferner die Regelvorrichtung zur Einstellung der Richtparameter mit Hilfe zumindest des Streckrollensatzes, der hinsichtlich ihrer Balligkeit einstellbaren Korrekturrolle und der Streckbiegerollen der Streckbiegerichtvorrichtung eingerichtet ist, und dass die Messstation ein über die Bandbreite traversierendes Banddickenmessgerät aufweist, welches an die Regelvorrichtung zum Regeln eines Aufwicklers bzw. des Bandzuges unter Berücksichtigung abgespeicherter Richtwerte für unterschiedliche Metallbändern und der mittels der Messstation erfassten sowie in Echtzeit an die Regelvorrichtung weitergegebenen Messwerte unmittelbar vor dem Aufwickler angeschlossen ist.

Die Durchbiegung der Streckbiegerollen mag so verwirklicht sein, wie dies grundsätzlich in der deutschen Patenschrift 33 23 623 beschrieben ist. Hier erfolgt insbesondere mit Blick auf die dortigen Figuren 13 und 14 eine Durchbiegung mit Hilfe von Hydraulikzylindern oder durch aufgeteilte Andruckrollen als Andruckelemente.

Bei der zuvor beschriebenen Richtanlage kann das Meßgerät für die Abstandsmessung als eine Shapemeter-Rolle oder als ein Laserstrahlmeßgerät mit senkrecht zu dem durchlaufenden Metallband und über seine Bandbreite in vorgegebener Verteilung angeordneten Meßstrahlen ausgebildet sein. Die ganze Meßstation befindet sich bevorzugt in einem Bereich niedriger Bandzüge und folglich vor dem Bremsrollensatz, um signifikante Meßwerte zu erhalten. Niedrige Bandzüge meint einen Bereich von < 15 N/mm² für Aluminiumbänder und < 50 N/mm² für Edelstahlbänder. Das traversierende Banddickenmeßgerät ist - wie bereits beschrieben - an die Regelvorrichtung angeschlossen, welche den Abwickler zum Erzielen optimaler Bandzüge vorausregelt.

Im folgenden wird die Erfindung anhand einer lediglich ein Ausführungsbeispiel darstellenden Zeichnung näher erläutert. Die einzige Figur zeigt eine erfindungsgemäße Richtanlage in schematischer Seitenansicht.

Die dargestellte Richtanlage dient zum Richten von dünnen Metallbändern 1, insbesondere von Aluminium-Bändern und Edelstahlbändern mit Banddicken von 0,1 mm bis 0,5 mm. Diese Richtanlage weist einen Zugrollensatz 2 und einen Bremsrollensatz 3 auf. Dem Bremsrollensatz 3 ist eine Meßstation 4 mit zumindest einem Meßgerät 5 für Abstandsmessung senkrecht zu dem betreffenden Metallband 1 und über die Bandbreite vorgeordnet. Zwischen dem Bremsrollensatz 3 und dem Zugrollensatz 2 ist ein Streckrollensatz 6 mit einer Bremsrolle 7 und einer Zug- bzw. Korrekturrolle 8 mit konkav und konvex einstellbarer Balligkeit angeordnet. Zwischen der Bremsrolle und der Zugrolle 8 befindet sich ein Zugreckbereich 9. Hinter dem Streckrollensatz kann sich noch eine geregelte Zugmeßrolle 10 befinden, welcher eine Streckbiegevorrichtung 11 folgt. Die Streckbiegevorrichtung 11 weist Streckbiegerollen 12 auf. An den Zugrollensatz 2 schließt sich ein Aufwickler 13 an. An das Meßgerät 5 ist eine Regelvorrichtung 14 für zumindest den Streckrollensatz 6, die hinsichtlich ihrer Balligkeit einstellbare Zug- bzw. Korrekturrolle 8, die Zugmeßrolle 10 und die Streckbiegerrollen 12 angeschlossen.

Auf diese Weise lassen sich Bandunplanheiten kontinuierlich messen und die Meßergebnisse in Echtzeit an die Regelvorrichtung 14 weitergeben, so daß im Wege einer Voraus-Regelung stets eine optimale Einstellung der Richtparameter und folglich der Richtaggregate gewährleistet ist, so daß eine kontinuierliche Bandfehlerkorrektur on-line erreicht wird. Ferner läßt sich eine optimale Einstellung des Bandzuges vor dem Aufwickler 13 erreichen, wenn nämlich die Meßstation 4 ein über die Bandbreite traversierendes Banddickenmeßgerät aufweist und über den Aufwickler 13 der Bandzug unmittelbar vor dem Aufwickler vorausgeregelt wird.

## Patentansprüche

1. Verfahren zum kontinuierlichen Richten von dünnen Metallbändern (1), insbesondere von Aluminium- und Edelstahl-Bändern mit Banddicken von 0,1 mm bis 0,5 mm, in einer Bandprozeßlinie, wonach Bandunplanheiten und/oder das Bandprofil vor dem Richten gemessen werden, und wonach in Abhängigkeit von den ermittelten Meßwerten zumindest ein Richtparameter vorausgeregelt wird, **dadurch gekennzeichnet, daß** als Richtparameter der Bandzug unter Berücksichtigung abgespeicherter Richtwerte für unterschiedliche Metallbänder unmittelbar vor dem Aufwickeln des betreffenden Metallbandes über den Aufwickler (13) kontinuierlich vorausgeregelt wird.

2. Richtanlage zum Durchführen des Verfahrens nach Anspruch 1, mit zumindest einem Zugrollensatz (2) und einem Bremsrollensatz (3), wobei dem Bremsrollensatz (3) eine Meßstation (4) mit zumindest einem Meßgerät (5) für Abstandsmessung senkrecht zu dem betreffenden Metallband (1) und über die Bandbreite vorgeordnet ist, und wobei das Meßgerät (5) an eine Regelvorrichtung (14) angeschlossen ist, **dadurch gekennzeichnet, daß** zwischen dem Bremsrollensatz (3) und dem Zugrollensatz (2)
- ein Streckrollensatz (6) mit einer Bremsrolle (7) und einer Zugrolle (8) als Korrekturrolle mit konkav und konvex einstellbarer Balligkeit und
- eine Streckbiegevorrichtung (11)
angeordnet sind, daß ferner
die Regelvorrichtung (14) zur Einstellung der Richtparameter mit Hilfe zumindest des Streckrollensatzes (6), der hinsichtlich ihrer Balligkeit einstellbaren Korrekturrolle (8) und der Streckbiegerollen (12) der Streckbiegevorrichtung (11) eingerichtet ist, und daß
die Meßstation (4) ein über die Bandbreite traversierendes Banddickenmeßgerät aufweist, welches an die Regelvorrichtung (14) zum Regeln eines Aufwicklers (13) bzw. des Bandzuges unter Berücksichtigung abgespeicherter Richtwerte für unterschiedliche Metallbänder (1) und der mittels der Meßstation (4) erfaßten sowie in Echtzeit an die Regelvorrichtung (14) weitergegebenen Meßergebnisse unmittelbar vor dem Aufwickler (13) angeschlossen ist.

3. Richtanlage nach Anspruch 2, **dadurch gekennzeichnet, daß** das Meßgerät (5) für die Abstandsmessung als eine Shapemeter-Rolle oder als ein Laserstrahlmeßgerät mit senkrecht zu dem durchlaufenden Metallband (1) und über seine Bandbreite in vorgegebener Verteilung angeordneten Meßstrahlen ausgebildet ist.

4. Richtanlage nach einem der Ansprüche 2 oder 3, **dadurch gekennzeichnet, daß** die Meßstation (4) in einem Bereich niedriger Bandzüge angeordnet ist.

## Claims

1. A method for the continuous straightening of thin metal strip (1), particularly aluminium and stainless steel strip having strip thicknesses of 0.1 mm to 0.5 mm, in a strip processing line, according to which regions of strip surface unevenness and/or the strip profile is/are measured before straightening, and according to which at least one straightening parameter is pre-set depending on the measured values determined, **characterised in that** the strip tension directly before the metal strip concerned is wound into a coil is continuously pre-set, via the coil winder (13), as a straightening parameter, taking into consideration stored straightening values for different metal strips.

2. A straightening installation for carrying out the method according to claim 1, comprising at least one set of tension rolls (2) and one set of brake rolls (3), wherein a measuring station (4) comprising at least one measuring device (5) for measuring distance perpendicular to the metal strip (1) concerned and over the strip width is disposed upstream of the set of brake rolls (3), and wherein the measuring device (5) is connected to a controller (14), **characterised in that**
- a set of stretching rolls (6) comprising a brake roll (7), and comprising a tension roll (8) as a correction roll (8), the camber of which can be adjusted and made concave or convex, and
- a stretcher-and-roller levelling apparatus (11),
are disposed between the set of brake rolls (3) and the set of tension rolls (2), that in addition
the controller (14) is designed for adjusting the straightening parameters with the aid of at least the set of stretching rolls (6), of the correction roll (8) which is adjustable as regards its camber, and of the stretcher-and-roller levelling rolls (12) of the stretcher-and-roller levelling apparatus (11), and that
the measuring station (4) comprises a strip thickness measuring device which traverses the strip width and which is connected to the controller (14) for controlling a coil winder (13) or the strip tension directly before the coil winder (13), taking into consideration stored straightness values for different metal strip (1) and the measured values which are determined by means of the measuring station (4) and which are transmitted in real time to the controller (14).

3. A straightening installation according to claim 2, **characterised in that** the measuring device (5) for measuring distance is constructed as a shapemeter roll or as a laser beam measuring device comprising measuring beams which are disposed perpendicularly to the metal strip (1) passing through and which are disposed in a predetermined distribution over the strip width thereof.

4. A straightening installation according to either one of claims 2 or 3, **characterised in that** the measuring station (4) is disposed in a region of low strip tension.

## Revendications

1. Procédé de dressage en continu de feuillards métalliques minces (A), en particulier de feuillards d'aluminium et d'acier fin avec des épaisseurs de feuillard de 0,1 mm à 0,5 mm, sur une ligne de traitement de feuillard, procédé dans lequel les défauts de planéité de feuillard et/ou le profil de feuillard sont mesurés avant le dressage, et dans lequel au moins un paramètre de dressage est préréglé en fonction des valeurs mesurées recueillies, **caractérisé en ce que**, comme paramètre de dressage, la tension de feuillard est préréglée en continu, en tenant compte de valeurs de dressage mémorisées pour divers feuillards métalliques, juste avant l'enroulement du feuillard métallique concernée sur l'enrouleur (13).

2. Installation de dressage pour mettre en oeuvre le procédé selon la revendication 1, comprenant au moins un train de cylindres de traction (2) et un train de cylindres de freinage (3), le train de cylindres de freinage (3) étant précédé d'une station de mesure (4) avec au moins un appareil de mesure (5) pour mesurer la distance perpendiculairement au feuillard métallique concerné (1) et sur la largeur de celui-ci, et l'appareil de mesure (5) étant connecté à un dispositif de réglage (14), **caractérisée en ce que**, entre le train de cylindres de freinage (3) et le train de cylindres de traction (2), sont disposés
- un train de cylindres d'allongement (6) avec un cylindre de freinage (7) et un cylindre de traction (8) tenant lieu de cylindre correcteur à bombés concave et convexe réglables, et
- un dispositif de traction et flexion (11),
**en ce qu'**en outre
le dispositif de réglage (14) est agencé pour régler les paramètres de dressage à l'aide d'au moins le train de cylindres d'allongement (6), le cylindre correcteur à bombé réglable (8) et les cylindres de traction et flexion (12) du dispositif de traction et flexion (11), et **en ce que**
la station de mesure (4) comporte un appareil de mesure d'épaisseur de feuillard qui occupe la largeur du feuillard et qui est connecté au dispositif de réglage (14) pour régler un enrouleur (13) ou, respectivement, la tension de feuillard juste avant l'enrouleur (13) en tenant compte de valeurs de dressage mémorisées pour divers feuillards métalliques (1) et des résultats de mesure enregistrés au moyen de la station de mesure (4) et transmis en temps réel au dispositif de réglage (14).

3. Installation de dressage selon la revendication 2, **caractérisée en ce que** l'appareil de mesure (5) de la distance est conçu sous la forme d'un galet palpeur ou sous la forme d'un appareil de mesure à faisceau laser avec des faisceaux de mesure orientés perpendiculairement au feuillard métallique continu (1) et répartis de manière définie sur la largeur de celui-ci.

4. Installation de dressage selon une des revendications 2 ou 3, **caractérisée en ce que** la station de mesure (4) est implantée dans une zone à faible tension de bande.
